# EUROPÄISCHE PATENTANMELDUNG

(11) **EP 0 845 400 A2**
(43) Veröffentlichungstag der Anmeldung: **03.06.1998**
(21) Anmeldenummer: 97118696.0
(22) Anmeldetag: 28.10.1997
(51) Int. Cl.: B61D 27/00, B60H 1/00

(54) **Verfahren zur druckgeschützten Belüftung von Hochgeschwindigkeitszügen**

(30) Priorität: 29.11.1996 DE 19649664
(71) Anmelder: HFG Hagenuk Faiveley GmbH & Co., 04435 Schkeuditz (DE)
(72) Erfinder: Adolph, Ulrich, Dr., 04159 Leipzig (DE); Coldewey, Maik, 04430 Rückmarksdorf (DE); Feuerstack, Klaus, 24109 Kiel (DE)
(74) Vertreter: Lüdtke, Frank

(57) **Zusammenfassung**

Die Erfindung betrifft ein Verfahren und eine Vorrichtung zur druckgeschützten Belüftung von Hochgeschwindigkeitszügen. Die Erfindung umfaßt ein kombiniertes System, bestehend aus den in Reihe geschalteten Komponenten Drosselklappe und Lüfter, die abgestimmt aufeinander in Abhängigkeit von äußeren Druckstößen so gesteuert werden, daß der Innendruck im Fahrzeug in zulässigen Grenzen bleibt, wobei immer eine ausreichende Luftzufuhr gewährleistet ist.

## Beschreibung

Die Erfindung betrifft ein Verfahren und eine Vorrichtung zur druckgeschützten Belüftung von Hochgeschwindigkeitszügen. Die Erfindung umfaßt ein kombiniertes System, bestehend aus den in Reihe geschalteten Komponenten Drosselklappe und Lüfter, die abgestimmt aufeinander in Abhängigkeit von äußeren Druckstößen so gesteuert werden, daß der Innendruck im Fahrzeug zulässige Grenzen nicht überschreitet, wobei immer eine ausreichende Luftzufuhr gewährleistet ist.

Die Wagen von Hochgeschwindigkeitszügen mit Ihren Lüftungssystemen müssen druckertüchtigt ausgeführt werden, um die Fahrgäste vor den auf das Mittelohr schmerzhaft wirkenden Druckstößen zu schützen. Während die Herstellung druckdichter Wagenkästen einschl. der Türen, Fenster, Übergänge usw. als statisches Problem zu betrachten und im wesentlichen gelöst ist, trifft dies für das Lüftungssystem als auch bei Druckstößen des im Betrieb befindlichem dynamischen System nicht so allgemein zu. Die einfachste Lösung für Lüftungssysteme besteht darin, die Luftansaugöffnungen im Falle eines die Grenzwerte überschreitenden Druckstoßes durch schnellschließende Klappen oder Ventile zu schließen, wobei die Ansteuerung durch Sensoren im Zug oder Wagen bzw. durch äußere Zugbeeinflussung erfolgt. Diese Systeme sind ziemlich perfekt entwickelt und gut funktionsfähig, haben aber den entscheidenen Nachteil, daß in Zeiten der hergestellten Druckstoßdichthalt des Lüftungssystems die Frischluftzufuhr zum Wagen vollständig unterbrochen ist. Bei Hochgeschwindigkeitsstrecken mit vielen Druckstoßereignissen durch Tunnel, Zugbegegnungen o.e. führt dieser Zustand sehr schnell zu einer zu schlechten Luftqualität im Fahrgastraum, zumal Hochgeschwindigkeitszüge meist sehr gut besetzt sind. Deshalb wurde und wird bei Neubauten von solchen Zügen die Aufgabe gestellt, ein Druckschutzsystem zu installieren, welches druckertüchtigt ist, d.h. das die Luftzufuhr nicht unterbricht und trotzdem die negativen Auswirkungen des Druckstoßes auf das Wohlbefinden der Passagiere unterbindet. Zur Bewältigung dieses Problems sind eine Reihe von Lösungen bekannt geworden. Eine Lösung ist dadurch gekennzeichnet, daß in Reihenschaltung zum Lüfter des normalen Lüftungs- bzw. Klimatisierungssystems sowohl auf der Frischluftals auch auf der Fortluftseite jeweils ein zweiter sogenannter Hochdrucklüfter in Verbindung mit einer angepassten Drossel angeordnet ist, der bei Bedarf auf druckstoßgefährdeten Strecken vom Personal oder durch äußere Signale zugeschaltet wird (Klingel, R. Druckertüchtigte Reisezugwagen für Neubaustrecken" in ZEV-Gls. Ann. 112(1988), 1, S.10-18.) Mit dieser Lösung wird vorteilhaft eine kontinuierliche Frischluftzufuhr erreicht, allerdings mit dem entscheidenen Nachteil einer hohen Antriebsleistung für diese Zusatzlüfter, die unter Umständen über lange Zeiträume in Betrieb sein müssen, auch wenn nur wenige kurzzeitige Druckstöße vorkommen. Weitere Nachteile sind die zusätzliche Masse, das große Bauvolumen und der hohe Schalldämmaufwand gegen den hohen Geräuschpegel dieser Hochdrucklüfter. Eine andere Lösung nach DE 3 801 891 vermeidet vorteilhaft die zusätzlichen Hochdrucklüfter, indem die normale Zulüfter mit Hochdruckcharakteristik ausgeführt sind und auf der Frisch- und Fortluftseite so aufeinander abgestimmt drehzahlgesteuert werden, daß die Druckänderung innerhalb des Wagens die zulässigen Werte nicht überschreitet. Dieses System birgt aber die Nachteile des beschriebenen zusätzlichen Hochdrucklüftersystems, wenn auch in etwas abgeminderter Weise in sich. Weiterhin ist in Folge der Trägheit der Lüfterlaufräder zu erwarten, daß die Stellgeschwindigkeit nicht ausreicht, um die im Bruchteil von Sekunden stattfindenden Druckereignisse auszusteuern, d.h. man muß mit einem unvollkommenden Schutz der Fahrgäste vor Druckereignissen rechnen. Ein weiterer Nachteil ist die je nach äußerem Druckereigniss mehr oder weniger veränderte Frischluftzufuhr zum Abteil, denn bei hohen Über- bzw. Unterdruckwellen würde ein vielfaches der normalen Luftmenge durch das Wageninnere durchgesetzt werden, wodurch das Wohlbefinden der Passagiere durch plötzliche Zuglufterscheinungen gestört wird. Bei klimatisierten Wagen, und das ist im Hochgeschwindigkeitsverkehr nicht anders möglich, muß diese zusätzliche Luftmenge auch zusätzlich gekühlt oder geheizt werden, was weitere Komplikationen mit sich bringt. Es ist auch nicht bekannt, ob dieses System jemals verwirklicht worden ist.
In einer weiteren Lösung nach EP 0 579 536 wird die Ausregelung der Druckänderungen im Abtei durch Betätigung von Klappenstellgliedern auf beiden Seiten (Frisch- und Fortluftseite) realisiert. Dadurch werden die Nachteile der beschriebenen Hochdrucklüftersysteme vermieden, jedoch treten bei hohen Druckstößen bis auf null reduzierte Luftdurchsätze auf, was eben meist nicht zulässig ist. Eine diesem nahekommende Lösung ist in japanischen Hochgeschwindigkeitszügen ausgeführt, funktioniert aber nur deshalb, weil die Frisch- und Fortlüfter mit der nachteiligen Hochdrucklüftercharakteristik ausgeführt sind bzw. weil die Luftmengenbegrenzungen nach oben oder unten nicht existieren.

Die Lösung nach EP 0 700 818 mit getrennter Luftversorgung für Normal- bzw. Druckschutzbetrieb vermeidet die wesentlichen Nachteile der oben beschriebenen Ausführungen, wobei der wesentliche Vorteil in der ereigniskonkreten Ansteuerung in Verbindung mit energieeffektiven Lüftern mit steiler Kennlinie besteht. Als Nachteil bleibt der zusätzliche Aufwand für das zusätzliche Lüftungssystem im Druckschutzfall.

Schließlich ist im GM 295 10 523.2 eine Lösung aufgezeigt, die alle diese bisher genannten Nachteile vermeidet, indem ungeregelte Lüfter mit sehr steiler Kennlinie als Zulüfter mit unterstützenden Umlüftern beliebiger Ausführung vorteilhaft angewendet werden. Mit dieser Lösung wird eine nahezu konstante Luftmenge unabhängig von den äußeren Druckereignissen in den und aus dem Wagen gefördert, wodurch auch die Druckkonstanz im Wagen gesichert wird. Als einziger, aber sehr wesentlicher Nachteil hat sich dabei herausgestellt, daß die für die Bedingung einer steilen Kennlinie bei gutem energetischem Wirkungsgrad in Frage kommenden Lüfter, vorzugsweise sind das Drehkolben- bzw. Flügelzellengebläse, eine größere Masse als die üblichen Radiallüfter aufweisen und einen hohen Aufwand zur Schallsenkung erfordern.

Aufgabe der vorliegenden Erfindung ist es deshalb, ein Verfahren zur druckgeschützten Belüftung von Hochgeschwindigkeitszügen vorzustellen, welches die Nachteile der o.g. Lösungen vermeidet und insbesondere die Vorteile der beiden Ietztbeschriebenen Lösungen beibehält, d.h. Einhaltung der zulässigen Drucktoleranzen im Wagen bei gleichzeitiger Gewährleistung der erforderlichen Frischluftversorgung bei beliebigen äußeren Druckereignissen.

Erfindungsgemäß wird die Aufgabe durch die Ansprüche 1 und 7 gelöst. Vorteilhafte Weiterentwicklungen der Erfindung sind in den zugehörigen Unteransprüchen enthalten.
Die Erfindung beinhaltet demgemäß ein Verfahren zur druckgeschützten Belüftung von Hochgeschwindigkeitszügen, wobei von einem Frischluftlüfter die Frischluft über eine Frischluftöffnung und eine Eintrittsdrossel angesaugt wird und über ein Luftbehandlungsgerät in das Wageninnere geleitet wird und die gleiche Menge Luft als Fortluft von einem Fortlüfter über eine Fortluftdrossel zu einer Auslaßöffnung geleitet wird. Im Druckschutzfall, d.h. bei Auftreten einer Druckwelle mit Drücken und Druckänderungsgeschwindigkeiten, wird über einen Regler, bestehend aus Drucksensoren und Druckauswerteinheit, in Abhängigkeit vom Außendruck und seiner Änderungsgeschwindigkeit, die Querschnitte der Drosselklappen und die Drehzahlen der Lüfter entsprechend ihrer Charakteristik verstellt, wobei der Wageninnendruck in den vorgegebenen Grenzen bleibt und die erforderliche Luftmenge unabhängig von den jeweils herrschenden Druckbedingungen gleichbleibend gefördert wird. Das druckertüchtigte Lüftungssystem besteht also aus einer Frischluftseite und einer Fortluftseite, einem Umluftfördersystem, einer Druckerkennungs- und auswerteinheit, einschl. Regler sowie zumeist einem Luftbehandlungsgerät für Kühl-, Entfeuchtungs- und Heizzwecke oder einem Teil dieser Funktionen. Die Frischluftseite besteht aus der Frischluftdrosselklappe und dem Frischluftlüfter, die Fortluftseite aus dem Fortluftlüfter und der Fortluftdrosselklappe. Beide Lüfter und beide Drosselklappen beinhalten die jeweiligen Stellglieder. Das Umluftfördersystem besteht aus dem an die Förderbedingungen angepassten Umlüfter mit seinem Kanalsystem. Die Einbeziehung der Umluftförderung in die Regelung ist im Allgemeinen nicht erforderlich. Das erfindungsgemäße Verfahren wird durch die Ansteuerung der Lüfter und Drosselklappen nach fest in den Regler einprogrammierten Werten auf der Basis Ihrer jeweiligen Förder- und Drosselcharakteristik in Abhängigkeit von Vorzeichen und Größe des Druckes oder der Druckänderungsgeschwindigkeit realisiert. Die Lüfter können von radialer oder axialer Bauart sein. Deren Förderstrom ändert sich wesentlich mit Druck und Drehzahl. Als Antriebsorgane für die Lüfter sind wegen der Notwendigkeit der schnellen Veränderung der Drehzahl vorzugsweise frequenzverstellbare Drehstromantriebe oder elektronisch kommutierter Gleichstromantriebe geeignet. Im Druckschutzfall sind folgende Funktionen realisierbar:

### 1. Überdruckwelle, d.h. Druckstoß mit positivem Vorzeichen

Bei einem äußeren Überdruck am Frischlufteintritt und am Fortluftaustritt, der den zulässigen Grenzwert überschreitet, wird der Betriebszustand des Luftfördersystems gestört, falls keine Vorkehrungen dagegen getroffen werden. Auf der Frischluftseite wirkt der höhere Außendruck unterstützend für den Lüfter und die in den Wagen gelangende Luftmenge nimmt zu, d.h. der Luftinhalt des Wagens und damit der Wageninnendruck steigen an. Dieser Effekt wird noch über die Vorgänge auf der Fortluftseite verstärkt, indem der Fortlüfter gegen einen höheren Druck fördern muß, dadurch seine Fördermenge abnimmt und beim Überschreiten seines maximal möglichen Förderdrucks sogar durch die Fortluftseite zusätzlich Außenluft in den Wagen gedrückt wird. Dadurch würde im Grenzfall der Innendruck bis auf den Spitzenwert des äußeren Druckstoßes ansteigen, was wegen der nachteiligen Auswirkungen auf das Befinden der Reisenden unzulässig ist. Um diesen Zustand zu verhindern, müssen die Effekte einerseits der Durchflußreduzierung auf der Frischlufteintrittsseite durch Drosselung und andererseits der Fördermengensteigerung auf der Fortluftseite durch Drehzahlerhöhung des Lüfters wirksam werden. Dabei sind im angestrebten Idealfall unabhängig von den äußeren Druckzuständen die Drossel- und Drehzahlzustände so einzuregulieren, daR stets ein gleichbleibender Luftstrom durch den Wagen gefördert wird. Dieser Luftstrom darf vom Normalwert allerdings abweichen. Gewöhnlich ist seine untere Grenze aus dem zulässigen CO₂-Spiegel im Wagen als Maßstab für die Luftqualität abgeleitet. Der erhöhte Außendruck muß durch die Einlaßdrossel soweit abgedrosselt werden, daß am Lüftereintritt derjenige Druck zur Verfügung steht, der erforderlich ist, um beim normalen Außendruck die Luftmenge in den Wagen zu fördern, die für Druckschutzbetrieb vorgesehen ist. Eine Drehzahländerung des Frischlüfters ist nicht erforderlich. Für die erforderliche Drosselstellung gilt die Durchflußgleichung ${\text{V ∼ α A (Δp)}}^{\text{0,5}}$. Wenn für die Durchflußmenge ein gleichbleibender Wert erreicht werden soll, muß das Verhältnis von äquivalenter Düsenfläche α A umgekehrt proportional zur Wurzel aus dem Druckunterschied (Δp)^{0,5} geändert werden. Die Druckerkennungs- und -auswerteinheit verarbeitet diese Funktion und löst den entsprechenden Stellbefehl abhängig vom Außendruck und der vorgegebenen Luftmenge an das Stellglied des Drosselorgans aus. Damit ist gewährleistet, daß von der Frischluftseite aus die Zuströmbedingung einen konstanten Innendruck ergibt.

Die Fortluftseite muß so geregelt werden, daß ebenfalls die festgelegte Fördermenge für die Frischluft unabhängig vom Außendruck wieder in die Umgebung gefördert wird. Das kann nur durch die Drehzahlsteigerung des Fortluftlüfters erreicht werden. Als Abhängigkeitsbeziehung gilt die Ähnlichkeitsgleichung für Strömungsmaschinen, nach der sich der Förderdruck mit dem Quadrat der Drehzahl ändert, d.h. ${\text{p}}_{\text{1}} {\text{/p}}_{\text{2}} {\text{∼ (n}}_{\text{1}} {\text{/n}}_{\text{2}} {\text{)}}^{\text{2}}$. Es ist zu jeder Druck-Drehzahl-Kennlinie des Lüfters der Schnittpunkt mit der Anlagenkennlinie zu suchen, der den erforderlichen Förderstrom ergibt. Auf eine Sensorsteuerung kann dabei verzichtet werden, wenn man sich einmal das Lüfterkennfeld ermittelt und die Druck-Drehzahl-Kennlinie für den gleichzuhaltenden Förderstrom aufgenommen hat. Schließlich bekommt man dann für das gesamte System einen festen Zusammenhang zwischen Außendruckdrosselstellung auf der Einlaßseite (Frischluftseite) und Drehzahl des Fortluftlüfters.

### 2. Unterdruckwelle, d.h. Druckstoß mit negativem Vorzeichen

Im Fall einer Unterdruckwelle muß die gesamte Funktion des Druckschutzsystems reglungstechnisch umgekehrt werden. Auf der Frischluftseite erfolgt die Einregulierung des für den Druckschutzfall vorgeschriebenen Förderstromes mittels Drehzahlsteigerung des Lüfters und für die Fortluftseite mittels Drosselung des Fortluftstromes. Ansonsten gelten prinzipiell die gleichen Bedingungen wie sie für die Überdruckwelle beschrieben wurden.

### 3. Unter- bzw. Überdruckwelle außerhalb des Regelbereiches

Nach der Druck-, Drehzahl-, Beziehung würde man bei praktisch vorstellbarer Verdreifachung der Nenndrehzahl einen 9 fachen Förderdruck erreichen können. Dies reicht für den überwiegenden Teil der Druckschutzfälle aus. Sollte doch der Wert überschritten werden, muß man die Drosselklappen ganz schließen, was für die Luftqualitätsproblematik zwar prinzipiell nachteilig, wegen der Seltenheit des Auftretens, aber ohne Belang ist. Von größerem Nachteil ist bei diesem Verfahren die ebenfalls mit der zweiten Potenz steigende Leistungsaufnahme der Lüfter, was bei der Dimensionierung des Antriebsystems zu berücksichtigen ist. Die Leistungsaufnahme steigt, wenn die Anlagenkennlinie unverändert bleibt mit der dritten Potenz. Da aber auf gleichbleibende oder reduzierte Luftmengen gedrosselt wird, bleibt die zweite Potenz ggf. verringert um den Absenkungsgrad der Druckschutzluftmenge gegenüber der Normalluftmenge. Wenn die Luftmenge auf den halben Wert reduziert werden darf, was unter Berücksichtigung des Luftqualitätsgrenzwertes allgemein zugestanden wird, ergibt das einen Leistungssteigerungsfaktor von 4,5. Wegen der Kurzzeitigkeit der Wirkung der Druckstöße brauchen dann die Motoren nur geringfügig überdimensioniert zu werden. Wichtiges Auslegungskriterium für die Motoren ist aber die Bedingung des Nichterreichens des Kippmomentes.

Eine zweite energetisch ebenso günstige Lösung ergibt sich, wenn zwei parallele Zulüfter in der Anlage vorgesehen sind, was bei Kälteleistungen, wie sie in Bahnklimaanlagen im Allgemeinen erforderlich sind, wegen der damit verbundenen besseren Beaufschlagung der Wärmeübertrager meistens der Fall ist. Dann kann durch Umschaltung eines Klappensystems die einstufige Parallelschaltung in eine zweistufige Reihenschaltung gebracht werden. Vorteilhaft ist diese Lösung dadurch, daß unter sonst gleichen Bedingungen die Drehzahl nicht um den Faktor 3 sondern nur um reichlich 2 gesteigert werden muß, was sich u.a. auf den Schallleistungspegel günstig auswirkt.

Die Erfindung soll anhand eines Ausführungsbeispieles näher beschrieben werden.

In der Zeichnung zeigen die
- Figur 1:: Ein Funktionsschema eines druckertüchtigten Lüftungssystems für die Lösung mit einstufigen Lüftern auf der Frisch- und Fortluftseite.
- Figur 2:: Den Kennlinienverlauf für Drossel und Lüfter für verschiedene Druckzustände, dargestellt am Beispiel der Frisch- und Fortluftförderung bei einer Überdruckwelle.

Im Lüftungssystem nach Figur 1 gelangt bei Normalbetrieb ohne Druckstoßereignis die vom Frischluftlüfter 3 angesaugte Frisch- bzw. Außenluft durch die Frischluftöffnung 1 und die Eintrittsdrossel 2 zum Lüfter 3 und von dort durch das Luftbehandlungsgerät 4 in das Wageninnere 5. Auf der Fortluftseite saugt der Fortluftlüfter 6 die gleiche Menge Luft, die der Frischlüfter 3 in den Wagen fördert, wieder ab und fördert diese über die Drossel 7 zur Auslaßöffnung 8. Die Umluftförderung erfolgt getrennt von der Frisch- und Fortluftförderung mittels des Umlüfters 10. Im Luftbehandler werden beide Luftströme wieder vereinigt. Der Umlüfter saugt die Umluft über den Kanal 11 aus dem Wagen ab und fördert sie über den Kanal 12 und den Luftbehandler 4 in den Wagen zurück. Im Druckschutzfall, d.h. bei Auftreten einer Druckwelle mit Drücken und Druckänderungsgeschwindigkeiten, die ohne Schutzmaßnahmen nicht mehr zulässig sind, erkennt dies die Druckerkennungs- und -regelungseinheit 9 und steuert die Drosseln 2 und 7 sowie die Lüfter 3 und 6 entsprechend ihrer Charakteristik, so daß die für den Druckschutzbetrieb vorgesehene Luftmenge V.₃₃ sowohl in den Wagen hinein als auch aus dem Wagen heraus gefördert werden.
In der Kennliniendarstellung nach Figur 2 wird das verdeutlicht. Im Normal-betrieb bestimmt der Schnittpunkt 23 der Lüfterkennlinie 21 mit der Anlagenkennlinie 22 den sich einstellenden Arbeitspunkt. Der Frischluftvolumenstrom V.₂₃ stellt sich beim Förderdruck Δp₂₃ ein. Im Wageninneren herrscht dabei Umgebungsdruck oder ein geringfügiger Überdruck, was aber für die weitere Erläuterung belanglos ist. Für den Fall der Überdruckwelle mit einem Wert Δp₃₄ soll beispielsweise das Frischluftvolumen auf den Wert V.₃₃ reduziert werden können, d.h. der Frischlüfter 3 muß mit unveränderter Drehzahl auf seiner Kennlinie 21 in den Punkt 33 laufen. Damit dort ein Schnittpunkt mit der Anlagenkennlinie entsteht, muß die Eintrittsdrossel 2 soweit geschlossen werden, daß die Anlagenkennlinie 32 entsteht. Deren Null-Punkt ist dabei um den Wert der Überdruckwelle Δp₃₄ nach unten verschoben. Der Fortlüfter muß den gleichen Förderstrom V.₃₃ gegen den Überdruck Δp₄₃ fördern, der sich aus dem Anlagendruck Δp₂₅ und dem Druck des Druckstoßes Δp₃₄ zusammensetzt. Dazu muß die Lüfterdrehzahl soweit gesteigert werden, daß der Fortlüfter auf der Lüfterkennlinie 41 den Schnittpunkt 43 mit der fiktiven Anlagenkennlinie 42 erreicht. Mit diesen Einstellungen fördern beide Lüfter den gleichen Luftstrom sowohl in den Wagen hinein als auch aus dem Wagen heraus. Im Rahmen der technischen Toleranzen werden Abweichungen auftreten, die im Allgemeinen vernachlässigbar sind. Bei einem durchschnittlichen Wagenvolumen von 175m³ und einer extremen Druckstoßdauer von ca. 10 sek. wird z.B. ein Förderunterschied auf beiden Seiten von 20% zu einer höchsten Abweichung des Druckes im Wageninneren von 30% der zulässigen Abweichung führen. Bei einer Unterdruckwelle funktioniert das System bezüglich Frischluft und Fortluft umgekehrt, d.h. die Drehzahl des Frischlüfters muß entsprechend gesteigert werden, um den höheren Förderdruck zu erreichen und die Drossel auf der Fortluftseite muß in Richtung Schließen" verstellt werden, um einen zu großen Luftverlust zu verhindern.

## Patentansprüche

1. Verfahren zur druckgeschützten Belüftung von Hochgeschwindigkeitszügen, wobei von einem Frischluftlüfter die Frischluft über eine Frischluftöffnung und eine Eintrittsdrossel angesaugt wird und über ein Luftbehandlungsgerät in das Wageninnere geleitet wird und die gleiche Menge Luft als Fortluft von einem Fortlüfter über eine Fortluftdrossel zu einer Auslaßöffnung gefördert wird, dadurch gekennzeichnet, daß
über einen Regler, bestehend aus Drucksensoren und Druckauswerteeinheit, in Abhängigkeit vom Außendruck in seiner Änderungsgeschwindigkeit die Querschnitte der Drosselklappen und die Drehzahlen der Lüfter entsprechend ihrer Charakteristik verstellt werden, wobei der Wageninnendruck in den vorgegebenen Grenzen bleibt und die erforderliche Luftmenge unabhängig von den jeweils herrschenden Druckbedingungen nahezu gleichbleibend gefördert wird.

2. Verfahren nach Anspruch 2, dadurch gekennzeichnet, daß
die erforderliche Mindestluftmenge vom Regler in Abhängigkeit von der Luftqualität erkannt und eingeregelt wird.

3. Verfahren nach einem der o.g. Ansprüche, dadurch gekennzeichnet, daß
die für Normalbetrieb und für Druckschutzbetrieb verschieden festgelegten Werte der Luftqualität vom Regler durch verschiedene Luftmengen eingeregelt werden.

4. Verfahren nach einem der o.g. Ansprüche, dadurch gekennzeichnet, daß
bei mehreren parallel geschalteten Lüftern für die Frischluftversorgung im Normalbetrieb diese im Druckschutzfall in Reihe geschaltet werden.

5. Verfahren nach einem der o.g. Ansprüche, dadurch gekennzeichnet, daß
bei sehr hohen Druckstößen, die sich durch Steigerung der Lüfterdrehzahl nicht mehr ausregeln lassen, die Drosselklappen auf beiden Seiten vollkommen geschlossen werden.

6. Verfahren nach einem der o.g. Ansprüche, dadurch gekennzeichnet, daß
als Antriebsorgan für die drehzahlverstellbaren Lüfter frequenzverstellbare Drehstrommotoren oder elektronisch kommutierte Gleichstrommotoren eingesetzt werden.

7. Druckertüchtigtes Lüftungssystem für Hochgeschwindigkeitszüge für Frisch- und Fortluftseite, bestehend aus den auf beiden Seiten in Reihe geschalteten Komponenten Drosselklappe und Lüfter, Drucksensoren und Druckauswerteinheit als Regler, dadurch gekennzeichnet, daß
die Drosselklappen (2,7) sowie die Lüfter (3,6) mit ihren Antriebsmotoren im Regelkreis eine Charakteristik mit geringen Zeitkonstanten aufweisen und Drosselklappenstellung und Lüfterdrehzahl entsprechend ihrer Charakteristik aufeinander abgestimmt geregelt werden.
